# EUROPÄISCHE PATENTSCHRIFT

(11) **EP 0 448 991 B1**
(45) Veröffentlichungstag und Bekanntmachung des Hinweises auf die Patenterteilung: **01.06.1994**
(21) Anmeldenummer: 91103179.7
(22) Anmeldetag: 02.03.1991
(51) Int. Cl.: F28D 9/00, F28F 3/02

(54) **Wärmeübertrager**
Heat exchanger
Echangeur de chaleur

(30) Priorität: 24.03.1990 DE 4009556
(43) Veröffentlichungstag der Anmeldung: 02.10.1991
(73) Patentinhaber: Schmid, Christoph, D-53773 Hennef (DE)
(72) Erfinder: Dubben, Bernd, W-5202 Hennef (DE)
(74) Vertreter: Neumann, Ernst Dieter, Dipl.-Ing.

(56) Entgegenhaltungen:
- DE-A- 1 805 208
- DE-A- 3 003 573
- DE-A- 3 017 082
- FR-A- 2 085 173
- FR-A- 2 566 306
- GB-A- 1 395 013
- SU-A- 1 575 063
- US-A- 2 170 484
- US-A- 2 640 194
- US-A- 3 372 743
- US-A- 3 513 907
- US-A- 3 633 661
- PATENT ABSTRACTS OF JAPAN vol. 13, no. 65 (M-797)(3413) 14. Februar 1989 & JP-A-63 267 889 (NIPPON OIL CO LTD) 4. November 1988

## Beschreibung

Die Erfindung betrifft einen Wärmeübertrager zum Austausch von Wärme zwischen zwei voneinander getrennt geführten Medien, bestehend aus mindestens einem Wärmeübertragermodul mit Verbindungs- und Anschlußelementen, mit geschichteten Profilelementen in Sandwichbauweise und Zwischenlagenelementen zur Trennung der unterschiedlichen Strömungsrichtungen, wobei die Seitenwände der Profilelemente und die Zwischenlagenelemente jeweils eine Strömungskammer und gemeinsame Berührungslinien bilden und wobei die Randbereiche durch Abschlußleisten und die Module durch Abschlußbleche abgedichtet sind.

Wärmeübertrager werden beispielsweise zum Austausch von Wärme bei gleichen oder unterschiedlichen Medien benötigt, um eine Wärmerückgewinnung oder Wärmeübertragung durchzuführen. Unter heutigen Umweltaspekten gewinnt dieses Verfahren zunehmend an Bedeutung und wird vielfältig in der Industrie benötigt. Hierbei ist es unter Umständen auch notwendig, daß bei aggressiven oder miteinander reagierenden Medien größte Sicherheitsvorkehrungen getroffen werden können.

Aus der CH-PS 193 732 ist eine Vorrichtung zum Wärmeaustausch von strömenden Medien bekannt, die eine gekreuzte Sandwichstruktur aus ebenen und gewellten Blättern aufweist. Die Zwischenlagenblätter können hierbei durch Einprägungen verstärkt werden und werden mit den gewellten Blättern zusammen durch äußere Randwinkel gehalten.

Aus der DE-PS 12 59 362 ist ein Wärmeübertrager bekannt, der aus biegsamen Kunststoffolien als Speicherkammern aufgebaut ist. Diese sind am Rand verschlossen und werden über entsprechende Anschlußelemente von einem wärmetauschenden Medium durchströmt. Diese Kunststoffolien bilden im aufgeblähten Zustand ein flaches hohlplattenartiges Element, welches zu mehreren angeordnet von einem weiteren Medium umströmt wird.

Die DE-A 30 03 573 zeigt ein Wärmetauscherelement, welches aus metallischen Profilfolien oder Kunststoffolien besteht, die abwechselnd auf glatten und gewellten Folien geschichtet sind. Nachteilig bei dieser Art von Wärmetauschern wirkt sich der geringe Wirkungsgrad aus, weil keine ausreichende Durchmischung der strömenden Medien innerhalb einer Strömungskammer gewährleistet ist und somit kein großer Wärmeübertrag stattfindet. Ferner wurden keine Maßnahmen getroffen, um eine hohe Dichtigkeit oder hohe Sicherheitsanforderungen zu erfüllen.

Von Nachteil bei diesen beiden Ausführungsarten von Wärmeübertragern ist die geringe zulässige Druckdifferenz zwischen wärmeabgebendem und -aufnehmendem Medium, desweiteren ist der Wirkungsgrad des Wärmeübertragers sehr begrenzt und verbesserungswürdig. Durch die einfach gestalteten Trennwände ist die Verwendung mit hohen Sicherheitsanforderungen wie z.B. bei toxischen, aggressiven oder teueren Medien ausgeschlossen.

Der Erfindung liegt daher die Aufgabe zugrunde, einen Wärmeübertrager zu schaffen, der einen hohen Wirkungsgrad und ein geringes Gewicht aufweist und für hohe Drücke verwendungsfähig ist und ggfs. hohe Sicherheitsanforderungen erfüllt sowie ein Verfahren zu dessen Herstellung anzugeben.

Erfindungsgemäß ist vorgesehen, daß die dünnwandigen Profilelemente zickzackförmig gefalzt sind und die Seitenwände benachbarter Strömungskammern der Profilelemente und/oder die dünnwandigen Zwischenlagenelemente Wölbungen zu mindestens einer benachbarten Strömungskammer(n) aufweisen und daß die Profil- und Zwischenlagenelemente an ihren jeweiligen Berührungslinien miteinander verbunden sind.

Durch die besondere Formgebung der zickzackförmigen Profilelemente wird eine äußerst stabile Struktur erreicht, wobei die Wände der Profilelemente durch Wölbungen in sich verstärkt werden und eine große Steifigkeit aufweisen, um große Druck- und Knickkräfte aufzunehmen. Die Zwischenlagenelemente trennen jeweils die verschiedenen Medien voneinander, die in den gekreuzt angeordneten Profilelementen strömen und sind ebenfalls durch Wölbungen verstärkt ausgeführt. Durch diese Maßnahmen kann der Wärmeübertrager aus extrem dünnwandigen Blechen hergestellt werden. Desweiteren werden durch die Wölbungen die Wärme- und Übertragungsflächen vergrößert und durch die entstehende Verwirbelung in den Profilkammern wird eine Erhöhung der Reynold-Zahl und damit eine Erhöhung des k-Wertes erzielt, so daß der Wärmeübertrager ein großes Verhältnis zwischen Austauschfläche und Raumbedarf aufweist und der Wirkungsgrad des Wärmeübertragers wesentlich verbessert wird.

Dadurch, daß die sich berührenden Flächen und Linien der Profil- und Zwischenlagenelemente miteinander verbunden sind, ist es zudem möglich, eine hohe Druckbelastung durch die Medien zuzulassen, die von den Zwischenlagenelementen getrennt werden. Darüber hinaus werden die erforderlichen Sicherheitsansprüche bei risikobehafteten Medien dadurch erfüllt, daß die Zwischenlagenelemente doppellagig ausgeführt sind.

Die Wölbungen der Profilelemente und Zwischenlagenelemente können hierbei quer oder in Strömungsrichtung angeordnet werden, wobei die Wölbungen der Zwischenlagenelemente einseitig oder alternierend zu den Profilelementen angeordnet sind. Die Wölbungen der Profilelemente können insgesamt wellenförmig ausgebildet sein. In besonderen Fällen kann hierbei die Ausbildung von zueinander parallelen Sicken in den Profilelementen vorgesehen sein. Die Wölbungen der Zwischenlagenelemente können länglich, kugelabschnitts- oder pyramidenförmig gewählt werden. Die Profilelemente sind um jeweils 90 Grad verdreht kreuzweise geschichtet, so daß eine gute Wärmeübertragung als Kreuzstromwärmeübertragers erzielt wird.

In einer besonderen Ausgestaltung der Erfindung ist vorgesehen, daß die Strömungskammern der Profilelemente einer Strömungsebene U-förmig abgewinkelt sind, wobei der mittlere Bereich und die abgewinkelten Endbereiche jeweils parallel verlaufend mit den anderen Strömungskammern übereinanderliegend geschichtet sind. Der Verlauf der Strömungsrichtung kann hierbei gleichsinnig oder gegensinnig gewählt werden.

Durch diese Ausbildung und Anordnung der Profilelemente wird im zweiten Fall ein Gegenstromwärmeübertrager geschaffen, der einen nochmals verbesserten Wirkungsgrad besitzt.

In weiterer Ausgestaltung der Erfindung ist vorgesehen, daß die Zwischenlagenelemente doppellagig ausgeführt sind und die Wölbungen ineinanderliegend angeordnet sind.

Durch die doppellagige Ausführung der Zwischenlagenelemente wird den Sicherheitsanforderungen genüge getan. Überall dort, wo bei der Wärmeübertragung toxische, aggressive oder sehr teure Produkte eine erhöhte Sicherheitstechnik erforderlich machen, ist eine aufwendige Konstruktion dieser Art gerechtfertigt. Das Grundmodul mit erhöhter Sicherheitstechnik wird mit den gleichen Konstruktionselementen wie das normale Modul aufgebaut, wobei nur jeweils zwei Zwischenlagenelemente verwendet werden und die Kanten dieser Elemente dicht miteinander verbunden sind. Hierdurch wird ein Zwischenraum gebildet, der bei eventuellen Undichtigkeiten der einen oder anderen Strömungsebene das Medium auffängt und z.B. über ein Leckanzeigegerät eine entsprechende Warnmeldung erzeugen kann. Zu diesem speziellen Zweck ist nach einem weiteren Unteranspruch vorgesehen, daß die durch die doppellagigen Zwischenlagenelemente gebildeten Zwischenräume über Seitenbegrenzungsprofile, welche mindestens einen Verbindungskanal aufweisen, miteinander verbunden sind.

Durch den Verbindungskanal werden alle oder jeweils ein Teil der Zwischenräume miteinander verbunden, d. h. es besteht die Möglichkeit, durch ein oder mehrere gemeinsame Leckanzeigegeräte die Zwischenräume zu überwachen. Entsteht an einem Zwischenlagenelement z.B. eine Undichtigkeit, so kann das Medium aus den Profilkammern in den Zwischenraum und von dort über den bzw. die Kanäle zum Leckanzeigegerät gelangen. Gegebenenfalls kann an die Kanäle des Seitenbegrenzungsprofil über eine verbundene Rohrleitung der Anschluß an einen Auffangbehälter erfolgen, wobei dieser Behälter mit einer Leckanzeige ausgerüstet ist. Um bei einer Beschädigung das Austreten des Mediums in den Leckanzeigebehälter zu beschleunigen, können der Behälter und das Kanalsystem hierbei unter Vakuum gesetzt werden. Nach Erreichen des Enddruckes wird der Vakuumanschluß verschweißt, so daß der Behälter und die Kanäle somit bis zu einer Beschädigung der Zwischenlagenelemente unter Vakuum bleiben. Der Wärmeübergang wird durch die Verbindung der übereinanderliegenden Zwischenlagenelemente hierbei aufrechterhalten.

Der Wärmeübertrager bleibt auch bei einer Beschädigung eines Zwischenlagenelementes voll funktionsfähig und durch die Warnung über die Leckanzeige wird auf den Schaden rechtzeitig hingewiesen.

Je nach Verwendungszweck sind zur Steigerung der Verwirbelung in den Profilkammern eingebaute Wirbelatoren vorgesehen. Die gekreuzten Profilelemente können hierbei eine unterschiedliche Höhe aufweisen, damit die Wärmeübertragermodule neben der Verwendung als Wärmetauscher auch als Wärmespeicher genutzt werden kann. Ein Toleranzausgleich der Profilelemente bzw. der unterschiedlichen Höhen kann hierbei z.B. durch gegeneinanderverschiebbare und verbindbare Dreikantleisten erfolgen. Bei einer Verwendung als Wärmespeicher sind die Profilebenen einer Strömungsrichtung entsprechend hoch ausgebildet, so daß eine größere Menge von wärmeabsorbierenden Materialien eingebettet werden kann. Durch die Profilebene mit geringer Höhe kann zur Beheizung oder Abkühlung ein flüssiges oder gasförmiges Medium strömen, daß z.B. beim Aufheizen seine Wärme an das Speichermedium abgibt und nach einem Abkühlen des Speichermediums wieder erwärmt wird. Als Speichermedien können z.B. Paraffin oder Glaubersalz verwendet werden.

Zur Vermeidung von Anhaftungen und Ablagerungen bei zähflüssigen, klebrigen oder zum Verkräcken neigenden Produkten können die Flächen, die von diesen Medien berührt werden, elektropoliert werden.

Der Aufbau eines Wärmeübertragers erfolgt durch Module, welche über Rohrsegmente miteinander verbunden werden können. Die Rohrsegmente werden hierbei einerseits als Verbindungselemente zwischen den Profilebenen eingesetzt und weisen Scheiben in den Rohrsegmenten auf, die zur Strömungslenkung dienen und andererseits versteifen bzw. verstärken die Rohrsegmente die gesamte Struktur des Wärmeübertragers. Insbesondere sind weitere aufgesetzte Rohrsegmentviertel und Rippen vorgesehen, die die Gehäuseversteifung erhöhen. Desweiteren sind die Rohrsegmente mit abgeflachten Anschlußrohren und Anschlußelementen versehen, damit ein Strömungskreislauf der Medien realisiert werden kann.

Zur Herstellung der Wärmeübertrager mit Profil- , Zwischenlagenelemente, Abschlußblechen und Dreikantleisten werden vorzugsweise metallische Stoffe verwendet.

Ein Verfahren zur Herstellung eines Wärmeübertragers nach einem oder mehreren der bereits genannten Merkmale sieht vor, daß die Profil- , Zwischenlagenelemente, Abschlußbleche und Abschlußleisten sowie Berührungslinien und/oder -flächen der Sandwichstruktur miteinander verschweißt, insbesondere durch verdeckte Nähte volldurch, punktweise oder mit Zwischenabständen verschweißt werden.

Durch die quadratische Rundumverschweißung der einzelnen Profil- und Zwischenlagenelemente mit denen der darüber und darunter befindlichen Elemente entstehen stabile Konfigurationen, die zur Übertragung hoher Drücke mit sehr dünnen Wandungen geeignet sind.

Bei der Konstruktion mit doppellagig ausgeführten Zwischenlagenelementen ist hierbei vorgesehen, daß die Zwischenlagenelemente um die Wölbungen herum ebenfalls miteinander punktweise verschweißt werden. Ebenso ist vorgesehen, daß die dreikantförmigen Abschlußleisten verschweißt werden.

Nach einem weiteren Verfahrensmerkmal ist vorgesehen, daß das Schweißverfahren durch ein Elektronenstrahl- , Laser-, und/oder Plasmaschweißverfahren mit einem geringen Energieübertrag vorgenommen wird, um die Konstruktion spannungsarm, oberflächenglatt und verzugsfrei zu verschweißen.

Zur Vermeidung von interkristalliner Korrosion bei einem chemischen Angriff in der Schweißnahtwärmeeinflußzone erfolgt das Schweißen unter Vakuum oder Inertgasüberlagerung.

Um bei Edelstählen eine chemische Beständigkeit der Schweißnähte zu erreichen, werden alle Nähte nach dem Schweißvorgang gebeizt und passiviert. Die Abschlußleisten der Module und die Rohrsegmente des Wärmeübertragers werden hierbei dicht verschweißt, so daß kein strömendes Medium austreten kann. Aus dem gleichen Grund werden die doppelwandigen Zwischenlagenelemente dicht verschweißt.

Die erfindungsgemäße Ausführung des Wärmeübertragers wird anhand von mehreren Figuren dargestellt.

Es zeigt
- Fig. 1: einen Wärmetauscher in teilweise geschnittener perspektivischer Darstellung ohne Anschlußrohre und Seitenbleche,
- Fig. 2: einen Wärmespeicher in teilweise geschnittener perspektivischer Darstellung ohne Anschlußrohre und Seitenbleche,
- Fig. 3: eine Explosionszeichnung eines Wärmetauschers in perspektivischer Darstellung mit U-förmig abgewinkelten Profilelementen,
- Fig. 4: eine Explosionszeichnung des Wärmetauschers nach Fig. 1,
- Fig. 5: eine Explosionszeichnung des Wärmetauschers nach Fig. 1 mit doppellagig ausgeführten Zwischenlagenelementen,
- Fig. 6: einen Ausschnitt des Wärmeübertragers mit Profil- und Zwischenlagenelementen,
- Fig. 7: einen Ausschnitt gemäß Fig. 5 mit zusätzlichen Wirbulatoren,
- Fig. 8: ein Profilelement in einer perspektivischen Draufsicht mit unterschiedlichen Wölbungen,
- Fig. 9: ein Zwischenlagenelement in einer perspektivischen Draufsicht mit unterschiedlichen Wölbungen,
- Fig. 10: eine verschweißte Profilebene mit Zwischenlagenelementen und Abschlußleisten,
- Fig. 11: eine Anordnung von Wärmeübertragermodulen mit Rohrsegmenten,
- Fig. 12: eine geschnittene Seitenansicht zweier Wärmeübertragermodule mit angeschweißten Rohrsegmenten und Strömungsscheiben,
- Fig. 13: eine perspektivische Seitenansicht eines Wärmeübertragers mit zusätzlichen Gehäuseversteifungen,
- Fig. 14: einen vergrößerten Ausschnitt der Rohrsegmente mit Gehäuseversteifungen,
- Fig. 15: eine perspektivische Seitenansicht mit verrippten Rohrsegmenten,
- Fig. 16: einen Wärmeübertrager mit einem oder mehreren Modulen und unterschiedlichen Anschlußrohrsegmenten.

In Fig. 1 und 2 ist jeweils ein Modul eines Wärmeübertragers 1 in einer teilweise geschnittenen und perspektivischen Darstellung abgebildet, welches aus kreuzweise geschichteten Profilelementen 2 mit dazwischen angeordneten Zwischenlagenelementen 3 in einer Sandwichbauweise aufgebaut ist. Die Profilelemente 2 bestehen aus einem zickzackförmig gefalzten Blech, welches auf den Seitenwänden 18 mit Wölbungen 4 versehen ist. Die Wölbungen 4 sind bei dieser Ausführungsvariante quer zu Strömungsrichtung A, B angeordnet und bestehen aus wellenförmigen Einprägungen oder Sicken. An den Stirnflächen 5, 6 sind jeweils um 90° versetzt angeordnete Öffnungen der zickzackförmigen Strömungskammern 7 der Profilelemente 2 erkennbar.

In der Fig. 1 ist die Höhe der Profilelemente 2 für die Verwendung als Wärmetauscher zwischen zwei unterschiedlichen oder gleichen Medien in beiden Strömungsrichtungen A, B gleich ausgebildet und in Fig. 2 ist die Höhe der Profilelemente 2 für die Verwendung als Wärmespeicher zwischen zwei unterschiedlichen Medien in beiden Strömungsrichtungen A, B unterschiedlich ausgebildet. Die Zwischenlagenelemente 3 schließen mit den Profilelementen 2 an den Stirnflächen 5, 6 bündig ab und trennen jeweils die beiden Strömungsrichtungen A, B voneinander. Zur besseren Wärmeübertragung und Verwirbelung der Medien weisen auch die Zwischenlagenelemente 3 Wölbungen 8 auf, die aus länglichen, kugelförmigen oder pyramidenförmigen Einprägungen bestehen. Die Berührungslinien 16 der Profil- 2 und Zwischenlagenelemente 3 werden aus Stabilitätsgründen jeweils miteinander verschweißt.

Der seitliche Abschluß der Profilelemente 2 parallel zur Strömungsrichtung A, B erfolgt durch Abschlußleisten 9, welche einen quadratischen Querschnitt aufweisen und in den Eckpunkten 10 miteinander und mit den Zwischenlagenelementen 3 dicht verschweißt sind. Die obere und untere Profilebene wird durch ein dicht verschweißtes Abschlußblech 11 abgedichtet, so daß ein Grundmodul entsteht, welches um 90° versetzte Strömungsrichtungen A, B aufweist, so daß die Medien durch die Strömungskammern 7 in Richtung A, A′ bzw. B, B′ strömen können. Die vorhandenen Wölbungen 4, 8 sorgen für eine Verwirbelung der Medien und damit zu einem verbesserten Wirkungsgrad des Wärmeübertragers. In Figur 2 werden zum Abschluß der höheren Profilebenen hierbei rechteckige Abschlußleisten 9 verwendet.

Figur 3 zeigt einen Wärmeübertrager 1 in einer Explosionsdarstellung, der gegenüber den Figuren 1 und 2 eine längliche Ausdehnung aufweist und mit Profilelementen 2 ausgestattet ist, die U-förmig abgewinkelt sind. Der mittlere Bereich der Profilelememte 2 und die abgewinkelten Endbereiche 12 sind hierbei so geschichtet, daß die Strömungskammern 7 einer jeden Ebene parallel verlaufen, wobei die Strömungskammern 7 der einzelnen Strömungsebenen jeweils entgegengesetzt durchströmt werden, so daß das Prinzip eines Gegenstromwärmeübertragers erzielt wird. Die beiden Öffnungen der abgewinkelten Endbereiche 12 der Strömungsrichtungen A, A′ bzw. B, B′ weisen jeweils zu einer Längsseite des Wärmeübertragers 1 und ermöglichen einen Zu- und Ablauf der beiden Medien.

In Figur 4 und 5 ist jeweils eine Explosionsdarstellung des Wärmeübertragers 1 abgebildet, aus dem der Aufbau besonders klar ersichtlich wird. Auf das quadratische Abschlußblech 11 wird abwechselnd ein Zwischenlagenelement 3 und ein Profilelement 2 mit seitlichen Abschlußleisten 9 angeordnet, wobei beide Elemente 2, 3 mit Wölbungen 4, 8 in Form von Sicken bzw. länglichen oder kugelförmigen Einprägungen versehen sind. Das Zwischenlagenelement 3 weist in diesem Fall kugelförmige Einprägungen in der Flächenmitte und längliche Einprägungen an den beiden Rändern zur Abschlußleiste 9 hin auf. Die Abschlußleisten 9 bestehen aus zwei Dreikantleisten 20, die gegeneinander verschieblich ausgebildet sind und zum Toleranz- und Höhenausgleich der Profilelemente 2 dienen. Alle Bauelemente des Wärmeübertragers 1 werden verschweißt, wobei insbesondere die am Rand befindlichen Berührungslinien 16 und -flächen 19 dicht verschweißt werden.

In Figur 5 sind die Zwischenlagenelemente 3 doppellagig und mit den Wölbungen 8 zueinander ausgerichtet geschichtet, damit ein hoher Sicherheitsstandard erzielt wird.

Durch die Wölbung 8 Zwischenlagenelemente 3 werden Zwischenräume 15 gebildet, die durch Bohrungen 14 in den Eckpunkten 13 der Abschlußleisten 9 und des Abschlußbleches 11 miteinander verbunden sind, so daß die Zwischenräume 15 mit einem nicht dargestellten Auffangbehälter für die Medien und/oder einem Leckanzeigegerät verbunden werden können.

In Figur 6 und 7 sind in einer vergrößerten und teilweise durchbrochenen Darstellung drei Zwischenlagenelemente 3 und zwei Profilelemente 2 abgebildet. Hierbei sind die kugelförmigen Einprägungen in den Zwischenlagenelementen 3 und die wellenförmigen Einprägungen bzw. die Sicken in den Wänden 18 der Profilelemente 2 sehr gut zu erkennen. Die Berührungslinien 16 der einzelnen Elemente 2, 3 werden punktweise oder voll durch verschweißt.

In der Figur 7 sind in den Strömungskammern 7 zusätzliche wellenförmige Wirbulatoren 17 eingeschweißt, die zu einer weiteren Verwirbelung der Medien und damit zu einer weiteren Verbesserung des Wirkungsgrades führen. Die Wirbulatoren 17 sind punktweise mit dem gefalzten Profilelement 2 im Falz verschweißt und ragen in die Strömungskammer 7 hinein, wobei die Wirbulatoren 17 ebenfalls gewellt ausgeführt sind.

In Figur 8 ist ein einzelnes Profilelement 2 abgebildet, welches zickzackförmig gefalzt ist und längliche Sicken an den Wänden 18 aufweist.

In Figur 9 ist ein Zwischenlagenelement 3 abgebildet, welches alternative Ausführungsformen der Wölbungen 8 in Form von länglichen, kugelförmigen und pyramidenförmigen Einprägungen aufweist. Diese Einprägungen können hierbei alternierend zu beiden benachbarten Profilelementen 2 ausgerichtet sein.

In Figur 10 sind drei Abschlußleisten 9 mit zwei Zwischenlagenelementen 3 und einem Profilelement 2 dargestellt, welche an den gestrichelt gekennzeichneten Berührungslinien 16 und -flächen 19 verschweißt sind, wobei die mittlere Abschlußleiste 9 aus zwei Dreikantleisten 20 besteht, die ebenfalls miteinander verschweißt sind.

Figur 11 zeigt drei Module des Wärmeübertragers 1, die nebeneinanderliegend angeordnet sind und mit einem Rohrsegment 21 verbunden sind, welches halbrund mit der flachen offenen Seite 22 an den Modulen anliegt und mit diesen verschweißt ist. Das Rohrsegment 21 ist hierbei mit einem Endstück 23 abgeschlossen.

Figur 12 zeigt drei Module des Wärmeübertragers 1 in einer geschnittenen Seitenansicht mit zwei Rohrsegmenten 21, welche mit ihren flachen offenen Seiten 22 an den Stirnflächen 5, 6 des Wärmeübertragers 1 anliegen. Die Rohrsegmente 21 dienen als Zu- und Ablaufrohre 28 und weisen an ihren Enden Anschlußflansche 24 auf, die zum Anschluß der Zu- und Ablaufleitungen dienen. In den Rohrsegmenten 21 sind Scheiben 25 angeordnet, welche zur Strömungslenkung des Mediums genutzt werden.

In der Figur 13 ist ein kompakter und vollständiger Wärmeübertrager 1 mit jeweils zwei Zulauf- und Ablaufrohrsegmenten 21 abgebildet, wobei jedes Rohrsegment 21 flächig mit dem Modul verbunden ist und jeweils einen Anschlußflansch 24 aufweist. Die Strömungsrichtungen sind durch A, A′ bzw. B, B′ gekennzeichnet. Die Rohrsegmente 21 sind hierbei durch weitere Rohrsegmentviertel 26 miteinander verschweißt und verstärken und versteifen den Wärmeübertrager 1.

Aus der Figur 14 ist die Anbringung der aufgesetzten Rohrsegmentviertel 26 an den Rohrsegmenten 21 nochmals in einer geschnittenen Zeichnung dargestellt.

Figur 15 zeigt zwei Module mit einem Rohrsegment 21 und einem Anschlußflansch 24, wobei eine zusätzliche Verstärkung der Konstruktion durch Rippen 27 herbeigeführt wird.

Die Figuren 16 a - d zeigen jeweils einen Wärmeübertrager 1, der aus einem oder mehreren Modulen mit Anschlußelementen in Form von Rohrsegmenten 21 und Anschlußflanschen 24 aufgebaut ist. Während die Figur 16a von einem Modul ausgeht, sind in der Figur 16b drei nebeneinanderliegend angeordnete Module und in der Figur 16c sechs Module, hiervon drei nebeneinander und jeweils zwei übereinanderliegend angeordnet. Die Figur 16d zeigt zwölf Module die zu jeweils drei hintereinanderliegenden in einem Viererpaket angeordnet sind und mit doppelten Anschlußsegmenten 21 und Anschlußflanschen 24 ausgestattet sind.

### Bezugszeichenliste

- 1: Wärmeübertrager/-modul
- 2: Profilelement
- 3: Zwischenlagenelement
- 4: Wölbung der Profilelemente
- 5, 6: Stirnflächen
- 7: Strömungskammer
- 8: Wölbung der Zwischenlagenelemente
- 9: Abschlußleisten/Seitenbegrenzungsprofil
- 10: Eckpunkt
- 11: Abschlußblech
- 12: Endbereich
- 13: Eckpunkt
- 14: Bohrung/Verbindungskanal
- 15: Zwischenraum
- 16: Berührungslinie
- 17: Wirbulator
- 18: Seitenwand des Profilelementes
- 19: Berührungsfläche
- 20: Dreikantleiste
- 21: Rohrsegment
- 22: Seite
- 23: Endstück
- 24: Anschlußflansch
- 25: Scheibe
- 26: Rohrsegmentviertel
- 27: Rippe
- 28: Zu- und Ablaufrohr

## Patentansprüche

1. Wärmeübertrager (1) zum Austausch von Wärme zwischen zwei voneinander getrennt geführten Medien, bestehend aus mindestens einem Wärmeübertragermodul mit Verbindungs- und Anschlußelementen, mit geschichteten Profilelementen (2) in Sandwichbauweise und Zwischenlagenelementen (3) zur Trennung der unterschiedlichen Strömungsrichtungen (A,B), wobei die Seitenwände (18) der Profilelemente (2) und die Zwischenlagenelemente (3) jeweils eine Strömungskammer (7) und gemeinsame Berührungslinien (16) bilden und wobei die Randbereiche durch Abschlußleisten (9) und die einzelnen Module durch Abschlußbleche (11) miteinander verbunden sind,
dadurch gekennzeichnet,
daß die Profilelemente (2) zickzackförmig gefalzt sind und zu den Strömungskammern (7) hin auf den Seitenwänden (18) mit Wölbungen (4) versehen sind,
daß die Zwischenlagenelemente (3) zu einem oder zwei benachbarten Profilelementen (2) Wölbungen (8) aufweisen und
daß die Profil- (2) und Zwischenlagenelemente (3) an ihren jeweiligen Berührungslinien (16) miteinander verbunden sind.

2. Wärmeübertrager nach Anspruch 1,
dadurch gekennzeichnet,
daß die Wölbungen (4, 8) quer zur oder in Strömungsrichtung angeordnet sind.

3. Wärmeübertrager nach einem oder mehreren der Ansprüche 1 bis 2,
dadurch gekennzeichnet,
daß die zu zwei Profilelementen (2) vorgesehenen Wölbungen (8) der Zwischenlagenelemente (3) alternierend angeordnet sind.

4. Wärmeübertrager nach einem oder mehreren der Ansprüche 1 und 3,
dadurch gekennzeichnet,
daß die Wölbungen (4) der Profilelemente (2) insgesamt wellenförmig ausgebildet sind oder aus zueinander parallelen eingeprägten Sicken bestehen.

5. Wärmeübertrager nach einem oder mehreren der Ansprüche 1 bis 4,
dadurch gekennzeichnet,
daß die Wölbungen (8) der Zwischenlagenelemente (3) aus länglichen, kugelabschnittsförmigen oder pyramidenförmigen Einprägungen gebildet sind.

6. Wärmeübertrager nach einem oder mehreren der Ansprüche 1 bis 5,
dadurch gekennzeichnet,
daß die Profilelemente (2) um jeweils 90° verdreht kreuzweise geschichtet sind.

7. Wärmeübertrager nach einem oder mehreren der Ansprüche 1 bis 5,
dadurch gekennzeichnet,
daß die Strömungskammern (7) der Profilelemente (2) einer Strömungsebene U-förmig abgewinkelt sind, wobei der mittlere Bereich und die abgewinkelten Endbereiche (12) jeweils parallel verlaufend mit den anderen Strömungskammern (7) übereinanderliegend geschichtet sind.

8. Wärmeübertrager nach einem oder mehreren der Ansprüche 1 bis 7,
dadurch gekennzeichnet,
daß die Zwischenlagenelemente (3) doppellagig ausgeführt und die Wölbungen ineinanderliegend angeordnet sind.

9. Wärmeübertrager nach einem oder mehreren der Ansprüche 1 bis 8,
dadurch gekennzeichnet,
daß die Zwischenlagenelemente (3) Zwischenräume (15) bilden, die über Seitenbegrenzungsprofile (9) mit mindestens einem Verbindungskanal (14) miteinander verbunden sind.

10. Wärmeübertrager nach einem oder mehreren der Ansprüche 1 bis 9,
dadurch gekennzeichnet,
daß die Zwischenräume (15) mit einem Auffangbehälter und einem Leckanzeigegerät verbunden sind.

11. Wärmeübertrager nach einem oder mehreren der Ansprüche 1 bis 10,
dadurch gekennzeichnet,
daß in die Profilelemente (2) zusätzliche Wirbelatoren (17) eingebaut sind.

12. Wärmeübertrager nach einem oder mehreren der Ansprüche 1 bis 11,
dadurch gekennzeichnet,
daß die Höhe der Profilelemente (2) unterschiedlich ausgebildet ist.

13. Wärmeübertrager nach einem oder mehreren der Ansprüche 1 bis 12,
dadurch gekennzeichnet,
daß die Abschlußleisten (9) zum Höhenausgleich der Profilelemente (2) aus gegeneinander verschiebbaren Dreikantleisten (20) bestehen, welche miteinander verbunden sind.

14. Wärmeübertrager nach einem oder mehreren der Ansprüche 1 bis 13,
dadurch gekennzeichnet,
daß die Flächen der Profil- (2) und Zwischenlagenelemente (3) elektropoliert sind.

15. Wärmeübertrager nach einem oder mehreren der Ansprüche 1 bis 14,
dadurch gekennzeichnet,
daß die Verbindungselemente aus Rohrsegmenten (21) bestehen und die Strömungskammern (7) und Module (1) hierdurch untereinander verbunden sind.

16. Wärmeübertrager nach einem oder mehreren der Ansprüche 1 bis 15,
dadurch gekennzeichnet,
daß die Anschlußelemente aus Zu- und Ablaufrohren (28) bestehen.

17. Wärmeübertrager nach einem oder mehreren der Ansprüche 1 bis 16,
dadurch gekennzeichnet,
daß zur Verstärkung der Module (1) weitere in Längsrichtung der Rohrsegmente (21) angeordnete Rohrsegmentviertel (26) vorgesehen sind.

18. Wärmeübertrager nach einem oder mehreren der Ansprüche 15 bis 17,
dadurch gekennzeichnet,
daß in den Rohrsegmenten (21) Scheiben (25) zur Strömungslenkung des Mediums angeordnet sind.

19. Wärmeübertrager nach einem oder mehreren der Ansprüche 15 bis 18,
dadurch gekennzeichnet,
daß die Rohrsegmente (21) mit abgeflachten Zu- und Ablaufrohren (28) verlängert sind und Anschlußflansche (24) aufweisen.

20. Wärmeübertrager nach einem oder mehreren der Ansprüche 16 bis 19,
dadurch gekennzeichnet,
daß die abgeflachten Zu- und Ablaufrohre (28) und Abschlußbleche (11) der Module (1) durch Rippen (27) verstärkt sind.

21. Wärmeübertrager nach einem oder mehreren der Ansprüche 1 bis 20,
dadurch gekennzeichnet,
daß alle Profil- (2), Zwischenlagenelemente (3), Anschlußbleche (11) und Dreikantleisten (20) aus dünnwandigen metallischen Stoffen hergestellt sind.

22. Wärmeübertrager nach einem oder mehreren der Ansprüche 1 bis 21,
dadurch gekennzeichnet,
daß die Wärmeübertragermodule (1) als Wärmetauscher einsetzbar sind.

23. Wärmeübertrager nach einem oder mehreren der Ansprüche 1 bis 21,
dadurch gekennzeichnet,
daß die Wärmeübertragermodule (1) als Wärmespeicher einsetzbar und die Strömungskammern (7) einer Richtung mit einem Speichermedium gefüllt sind.

24. Wärmeübertrager nach Anspruch 22,
dadurch gekennzeichnet,
daß als Speichermedium Paraffin oder Glaubersalz einsetzbar ist.

25. Verfahren zur Herstellung eines Wärmeübertragers nach einem oder mehreren der Ansprüche 1 bis 24,
dadurch gekennzeichnet,
daß die Profil- (2), Zwischenlagenelemente (3), Abschlußbleche (11) und Abschlußleisten (9) sowie Berührungslinien (16) und /oder -flächen (19) der Sandwichstruktur miteinander verschweißt, insbesondere durch verdeckte Nähte volldurch, punktweise oder mit Zwischenabständen verschweißt werden.

26. Verfahren zur Herstellung eines Wärmeübertragers nach einem oder mehreren der Ansprüche 1 bis 25,
dadurch gekennzeichnet,
daß die Zwischenlagenelemente (3) um die Wölbungen (8) herum punktweise verschweißt werden.

27. Verfahren zur Herstellung eines Wärmeübertragers nach einem oder mehreren der Ansprüche 1 bis 26,
dadurch gekennzeichnet,
daß die Abschlußleisten (20) miteinander verschweißt werden.

28. Verfahren zur Herstellung eines Wärmeübertragers nach einem oder mehreren der Ansprüche 1 bis 27,
dadurch gekennzeichnet,
daß das Schweißverfahren durch ein Elektronstrahl-, Laser- und/oder Plasmaschweißverfahren mit einem geringen Energieübertrag durchgeführt wird.

29. Verfahren zur Herstellung eines Wärmeübertragers nach einem oder mehreren der Ansprüche 1 bis 28,
dadurch gekennzeichnet,
daß das Schweißverfahren unter Vakuum oder einer Inertgasüberlagerung durchgeführt wird.

30. Verfahren zur Herstellung eines Wärmeübertragers nach einem oder mehreren der Ansprüche 25 bis 29,
dadurch gekennzeichnet,
daß die Schweißnähte nach dem Schweißverfahren gebeizt und passiviert werden.

31. Verfahren zur Herstellung eines Wärmeübertragers nach einem oder mehreren der Ansprüche 8 bis 30,
dadurch gekennzeichnet,
daß die Abschlußleisten (9) der Module (1) und die Rohrsegmente (21) sowie die Zwischenlagenelemente (3) rundherum dicht verschweißt werden.

## Claims

1. A heat transfer unit (1) for exchanging heat between two media guided separately from one another, consisting of at least one heat transfer module with connecting and attaching elements, having layered profiled elements (2) arranged sandwich-like and intermediate layer elements (3) for separating the different directions of flow (A, B), the side walls (18) of the profiled elements (2) and the intermediate layer elements (3) each forming a flow chamber (7) and joint contact lines (16), and the edge regions being connected to one another by end strips (9) and the individual modules being connected to one another by end plates (11),
characterised in
that the profiled elements (2) are folded in a zig-zag-like way and, towards the flow chambers (7), on the side walls (18) are provided with curved portions (4); that the intermediate layer elements (3) comprise curved portions (8) towards one or two adjoining profiled elements (2); and that the profiled (2) and intermediate layer elements (3) are connected to one another at their respective contact lines (16).

2. A heat transfer unit according to claim 1,
characterised in
that the curved portions (4, 8) are arranged so as to extend transversely to, or in, the direction of flow.

3. A heat transfer unit according to any one or several of claims 1 to 2,
characterised in
that the curved portions (8) of the intermediate layer elements (3) are arranged so as to extend towards the profiled elements (2) in alternating directions.

4. A heat transfer unit according to any one or several of claims 1 and 3,
characterised in
that the curved portions (4) of the profiled elements (2), in their entirety, are corrugated or consist of stamped beads extending parallel relative to one another.

5. A heat transfer unit according to any one or several of claims 1 to 4,
characterised in
that the curved portions (8) of the intermediate layer elements (3) consist of stamped regions being oblong, shaped like a spherical segment or pyramid.

6. A heat transfer unit according to any one or several of claims 1 to 5,
characterised in
that the profiled elements (2) are each turned by 90° and layered cross-wise.

7. A heat transfer unit according to any one or several of claims 1 to 5,
characterised in
that the flow chambers (7) of the profiled elements (2) of one plane of flow are angled in a U-shaped way and that the central part and the angled end parts (12) each extend parallel to the other flow chambers (7) and are layered so as to be positioned one above the other.

8. A heat transfer unit according to any one or several of claims 1 to 7,
characterised in
that the intermediate layer elements (3) are double-layered and that the curved portions are arranged so as to be positioned one inside the other.

9. A heat transfer unit according to any one or several of claims 1 to 8,
characterised in
that the intermediate layer elements (3) form spaces (15) which are connected to one another by means of side delimiting profiles (9) with at least one connecting channel (14).

10. A heat transfer unit according to any one or several of claims 1 to 9,
characterised in
that the spaces (15) are connected to a collecting container and a leakage indicator.

11. A heat transfer unit according to any one or several of claims 1 to 10,
characterised in
that additional whirling units (17) are incorporated into the profiled elements (2).

12. A heat transfer unit according to any one or several of claims 1 to 11,
characterised in
that the heights of the profiled elements (2) differ from one another.

13. A heat transfer unit according to any one or several of claims 1 to 12,
characterised in
that, for the purpose of adapting to the height of the profiled elements (2), the end strips (9) consist of triangular strips (20) which are movable relative to one another and which are connected to one another.

14. A heat transfer unit according to any one or several of claims 1 to 13,
characterised in
that the surfaces of the profiled elements (2) and intermediate layer elements (3) are electro-polished.

15. A heat transfer unit according to any one or several of claims 1 to 14,
characterised in
that the connecting elements consist of tubular segments (21) which connect the flow chambers (7) and modules (1) to one another.

16. A heat transfer unit according to any one or several of claims 1 to 15,
characterised in
that the connecting elements consist of supply and discharge pipes (28).

17. A heat transfer unit according to any one or several of claims 1 to 16,
characterised in
that, for the purpose of reinforcing the modules (1), there are provided further tubular segment quarters (26) arranged in the longitudinal direction of the tubular segments (21).

18. A heat transfer unit according to any one or several of claims 15 to 17,
characterised in
that the tubular segments (21) contains plates (25) for directing the flow of the medium.

19. A heat transfer unit according to any one or several of claims 15 to 18,
characterised in
that the tubular segments (21) are extended by flattened supply and discharge pipes (28) and comprise connecting flanges (24)**.**

20. A heat transfer unit according to any one or several of claims 16 to 19,
characterised in
that the flattened supply and discharge pipes (28) and end plates (11) of the modules (1) are reinforced by ribs (27).

21. A heat transfer unit according to any one or several of claims 1 to 20,
characterised in
that all profiled elements (2), intermediate layer elements (3), connecting plates (11) and triangular strips (20) are produced of thin-walled metallic materials.

22. A heat transfer unit according to any one or several of claims 1 to 21,
characterised in
that the heat transfer modules (1) may be used as heat exchangers.

23. A heat transfer unit according to any one or several of claims 1 to 21,
characterised in
that the heat transfer modules (1) may be used as heat stores and that the flow chambers (7) of one direction are filled with a stored medium.

24. A heat transfer unit according to claim 22,
characterised in
that the stored medium may be paraffin or Glauber salt.

25. A method of producing a heat transfer unit according to any one or several of claims 1 to 24,
characterised in
that the profiled elements (2), intermediate layer elements (3), end plates (11) and end strips (9) as well as the contact lines (16) and/or sandwich-like contact faces (19) are welded to one another, especially welded continuously, spot-welded or welded with spaces between welds.

26. A method of producing a heat transfer unit according to any one or several of claims 1 to 25,
characterised in
that around the curved portions (8), the intermediate layer elements (3) are spot-welded.

27. A method of producing a heat transfer unit according to any one or several of claims 1 to 26,
characterised in
that the end strips (20) are welded to one another.

28. A method of producing a heat transfer unit according to any one or several of claims 1 to 27,
characterised in
that the welding process is an electron beam welding, a laser welding and/or a plasma welding process with a low energy transfer.

29. A method of producing a heat transfer unit according to any one or several of claims 1 to 28,
characterised in
that the welding process is carried out under vacuum or in an inert gas atmosphere.

30. A method of producing a heat transfer unit according to any one or several of claims 25 to 29,
characterised in
that, after welding, the welds are pickled and passivated.

31. A method of producing a heat transfer unit according to any one of claims 2 to 30.
characterised in
that the end strips (9) of the modules (1) and the tubular segments (21) as well as the intermediate layer elements (3) are tightly welded all round.

## Revendications

1. Dispositif de transmission thermique (1) pour l'échange de chaleur entre deux médias menés séparément l'un de l'autre, comprenant au moins un module de transmission thermique avec des éléments de liaison et de raccordement, des éléments profilés (2) disposés en couche de type sandwich et des éléments de couche intermédiaire (3) afin de séparer les différentes directions d'écoulement (A, B), les parois latérales (18) des éléments profilés (2) et les éléments de couche intermédiaire (3) formant respectivement une chambre d'écoulement (7) et des lignes de contact communes (16), et les régions de bordure étant reliées les unes aux autres au moyen de barrettes de fermeture (9) et les modules individuels étant reliés les uns aux autres par des tôles de fermeture (11),
caractérisé en ce que
les éléments profilés (2) sont plissés en forme de zigzag et sont pourvus de renflements (4) sur les parois latérales (18) en direction des chambres d'écoulement (7),
en ce que les éléments de couche intermédiaire (3) comportent des renflements (8) dirigés vers un ou deux éléments profilés voisins (2), et en ce que les éléments profilés (2) et les éléments de couche intermédiaire (3) sont reliés les uns aux autres au niveau de leurs lignes de contact respectives (16).

2. Dispositif de transmission thermique selon la revendication 1, caractérisé en ce que les renflements (4, 8) sont agencés perpendiculairement à la direction d'écoulement ou dans la direction d'écoulement.

3. Dispositif de transmission thermique selon l'une ou plusieurs des revendications 1 à 2, caractérisé en ce que les renflements (8) des éléments de couche intermédiaire (3) prévus pour deux éléments profilés (2) sont agencés de façon alternante.

4. Dispositif de transmission thermique selon l'une ou plusieurs des revendications 1 et 3, caractérisé en ce que les renflements (8) des éléments profilés (2) sont réalisés dans leur ensemble sous une forme ondulée, ou consistent en des moulures imprimées parallèlement les unes aux autres.

5. Dispositif de transmission thermique selon l'une ou plusieurs des revendications 1 à 4, caractérisé en ce que les renflements (8) des éléments de couche intermédiaire (3) sont formés par des emboutis allongés en forme de calottes sphériques ou de pyramides.

6. Dispositif de transmission thermique selon l'une ou plusieurs des revendications 1 à 5, caractérisé en ce que les éléments profilés (2) sont disposés en couches croisées tournées respectivement de 90°.

7. Dispositif de transmission thermique selon l'une ou plusieurs des revendications 1 à 5, caractérisé en ce que les chambres d'écoulement (7) des éléments profilés (2) d'un plan d'écoulement sont repliées en forme de U, où la région centrale et les régions terminales repliées (12) sont disposées en s'étendant respectivement parallèlement, avec les autres chambres d'écoulement (7) disposées les unes au-dessus des autres.

8. Dispositif de transmission thermique selon l'une ou plusieurs des revendications 1 à 7, caractérisé en ce que les éléments de couche intermédiaire (3) sont réalisés à double pli et en ce que les renflements sont agencés de manière à être situés l'un dans l'autre.

9. Dispositif de transmission thermique selon l'une ou plusieurs des revendications 1 à 8, caractérisé en ce que les éléments de couche intermédiaire (3) forment des cavités intermédiaires (15) qui sont reliées les unes aux autres par l'intermédiaire de profilés (9) de délimitation latérale comportant au moins un canal de liaison (14).

10. Dispositif de transmission thermique selon l'une ou plusieurs des revendications 1 à 9, caractérisé en ce que les cavités intermédiaires (15) sont reliées à un réservoir de collecte et à un appareil indicateur de fuite.

11. Dispositif de transmission thermique selon l'une ou plusieurs des revendications 1 à 10, caractérisé en ce que des turbulateurs additionnels (17) sont intégrés dans les éléments profilés (2).

12. Dispositif de transmission thermique selon l'une ou plusieurs des revendications 1 à 11, caractérisé en ce que la hauteur des éléments profilés (2) est réalisée de manière différente.

13. Dispositif de transmission thermique selon l'une ou plusieurs des revendications 1 à 12, caractérisé en ce que, afin de compenser en hauteur les éléments profilés (2), les barrettes de fermeture (9) sont constituées par des barrettes à trois arêtes (20) qui peuvent être déplacées les unes par rapport aux autres et qui sont reliées les unes aux autres.

14. Dispositif de transmission thermique selon l'une ou plusieurs des revendications 1 à 13, caractérisé en ce que les surfaces des éléments profilés (2) et des éléments de couche intermédiaire (3) sont polies par voie électrique.

15. Dispositif de transmission thermique selon l'une ou plusieurs des revendications 1 à 14, caractérisé en ce que les éléments de liaison sont constitués par des segments de tube (21), et en ce que les chambres d'écoulement (7) et les modules (1) sont reliés les uns aux autres par lesdits segments de tube.

16. Dispositif de transmission thermique selon l'une ou plusieurs des revendications 1 à 15, caractérisé en ce que les éléments de raccordement sont constitués par des tubes d'admission et d'évacuation (28).

17. Dispositif de transmission thermique selon l'une ou plusieurs des revendications 1 à 16, caractérisé en ce que, en vue de renforcer les modules (1), on prévoit d'autres quarts de segments tubulaires (26) agencés dans la direction longitudinale des segments de tube (21).

18. Dispositif de transmission thermique selon l'une ou plusieurs des revendications 1 à 17, caractérisé en ce que des disques (25) destinés à diriger l'écoulement du fluide sont agencés dans les segments de tube (21).

19. Dispositif de transmission thermique selon l'une ou plusieurs des revendications 15 à 18, caractérisé en ce que les segments de tube (21) sont prolongés par des tubes d'admission et d'évacuation aplatis (28), et comportent des brides de raccordement (24).

20. Dispositif de transmission thermique selon l'une ou plusieurs des revendications 16 à 19, caractérisé en ce que les tubes d'alimentation et d'évacuation aplatis (28) et les tôles de fermeture (11) des modules (1) sont renforcés par des nervures (27).

21. Dispositif de transmission thermique selon l'une ou plusieurs des revendications 1 à 20, caractérisé en ce que tous les éléments profilés (2), les éléments de couche intermédiaire (3), les tôles de fermeture (11) et les barrettes à trois arêtes (20) sont fabriqués à partir de matériaux métalliques à parois minces.

22. Dispositif de transmission thermique selon l'une ou plusieurs des revendications 1 à 21, caractérisé en ce que les modules de transmission thermique (1) peuvent être employés en tant qu'échangeurs de chaleur.

23. Dispositif de transmission thermique selon l'une ou plusieurs des revendications 1 à 21, caractérisé en ce que les modules de transmission thermique (1) peuvent être utilisés en tant qu'accumulateurs thermiques, et en ce que les chambres d'écoulement (7) correspondant à une direction sont remplies avec un moyen accumulateur.

24. Dispositif de transmission thermique selon la revendication 22, caractérisé en ce qu'on utilise en tant que moyen accumulateur de la paraffine ou du sel de Glauber.

25. Procédé de fabrication d'un dispositif de transmission thermique selon l'une ou plusieurs des revendications 1 à 24, caractérisé en ce que les éléments profilés (2), les éléments de couche intermédiaire (3), les tôles de fermeture (11) et les barrettes de fermeture (9) ainsi que les lignes (16) et/ou les surfaces (19) de contact de la structure sandwich sont soudés les uns aux autres, en particulier soudés à travers toute leur épaisseur par des cordons de soudure recouverts, soudés par points, ou avec des intervalles intermédiaires.

26. Procédé de fabrication d'un dispositif de transmission thermique selon l'une ou plusieurs des revendications 1 à 25, caractérisé en ce que les éléments de couche intermédiaire (3) sont soudés par points autour des renflements (8).

27. Procédé de fabrication d'un dispositif de transmission thermique selon l'une ou plusieurs des revendications 1 à 26, caractérisé en ce que les barrettes de fermeture (20) sont soudées les unes aux autres.

28. Procédé de fabrication d'un dispositif de transmission thermique selon l'une ou plusieurs des revendications 1 à 27, caractérisé en ce que le procédé de soudure est pratiqué avec une faible transmission d'énergie au moyen d'un procédé de soudure par faisceau électronique, à laser, et/ou à plasma.

29. Procédé de fabrication d'un dispositif de transmission thermique selon l'une ou plusieurs des revendications 1 à 28, caractérisé en ce que le procédé de soudure est pratiqué sous vide ou en présence d'un gaz inerte.

30. Procédé de fabrication d'un dispositif de transmission thermique selon l'une ou plusieurs des revendications 25 à 29, caractérisé en ce qu'après les opérations de soudure, les cordons de soudure sont décapés et passivés .

31. Procédé de fabrication d'un dispositif de transmission thermique selon l'une ou plusieurs des revendications 8 à 30, caractérisé en ce que les barrettes de fermeture (9) des modules (1) et les segments de tube (21) ainsi que les éléments de couche intermédiaire (3) sont soudés de façon étanche sur tout leur pourtour.
